# EUROPÄISCHE PATENTSCHRIFT

(11) **EP 1 260 622 B1**
(45) Veröffentlichungstag und Bekanntmachung des Hinweises auf die Patenterteilung: **25.05.2005**
(21) Anmeldenummer: 02008431.5
(22) Anmeldetag: 13.04.2002
(51) Int. Cl.: D03D 47/30

(54) **Düsenwebmaschine, insbesondere Luftdüsenwebmaschine mit einem Schussfadeneintragsystem**
Jet weaving machine, in particular an air jet with a weft insertion system
Métier à tisser à jet, en particulier un métier à air avec une système d'insertion de trame

(30) Priorität: 17.05.2001 DE 10124290
(43) Veröffentlichungstag der Anmeldung: 27.11.2002
(73) Patentinhaber: LINDAUER DORNIER GESELLSCHAFT M.B.H, 88129 Lindau (DE)
(72) Erfinder: Gielen, Markus, 88131 Lindau (DE); Wahhoud, Adnan, Dr., 88131 Lindau (DE); Teufel, Dieter, 88085 Langenargen (DE); Schiller, Peter, 88131 Lindau (DE); Armbrust, Matthias, 88239 Wangen (DE)

(56) Entgegenhaltungen:
- EP-A- 0 279 222
- DE-A- 3 043 003
- JP-A- 59 076 949
- US-A- 6 062 273

## Beschreibung

Die Erfindung betrifft eine Düsenwebmaschine, insbesondere eine Luftdüsenwebmaschine mit einem Schussfadeneintragsystem und einem Steuer- und Regelsystem zur Druckbeaufschlagung insbesondere der Hauptblasdüsen nach den Merkmalen des Oberbegriffs von Patentanspruch 1.

In Düsenwebmaschinen, insbesondere Luftdüsenwebmaschinen ist zum Erreichen hoher Schussgeschwindigkeiten eine gute Impulsübertragung vom Transportmedium, z.B. Luft, auf den Schussfaden erforderlich.
Bekannt ist z.B., bei einem sogenannten Mischwechsel im Schussfadeneintragsprozess, d.h. beim Übergang von einer Schussfadenart auf eine andere Schussfadenart, den Druck des Transportmediums einer oder mehrerer Schussfadeneintragsdüsen zu verändern, um bei annähernd konstanter Drehzahl der Webmaschine eine konstante Schussfadenflugzeit durch den Eintragskanal des Webblattes zu erreichen.
Ein zu früh wie ein zu spät innerhalb eines betreffenden Webzyklus das Ende des Schussfadeneintrags erreichender Schussfaden kann zu Webfehlern führen.

In einem Falle wurde zur Erreichung konstanter Schussfadenflugzeiten so vorgegangen, dass dem Schussfaden innerhalb eines Webzyklus so viel Zeit gewährt und dieser mit so viel Transportmedium beaufschlagt wird, das praktisch sicher ist, dass sowohl der langsamste als auch der schnellste Schussfaden innerhalb der vorgegebenen Zeitspanne liegt.

Eine andere Vorgehensweise besteht darin, dass der Druck für alle Hauptblasdüsen gemeinsam durch einen mechanischen Druckregler auf ein bestimmtes Niveau eingestellt wird. Also zunächst erfolgt, unabhängig von Qualitätsunterschieden der einzelnen Schussgarne, die Einstellung eines Grunddruckniveaus. Jeder Hauptblasdüse ist ein Drosselventil zugeordnet, an dem für jeden einzelnen Schussfaden individuell das zum Erreichen der vorgegebenen Schussfadenflugzeit erforderliche Druckniveau eingestellt wird.

Sowohl die erst genannte wie auch die zweit genannte Vorgehensweise ist im Hinblick auf die Bereitstellung und den Verbrauch von Transportmedium unökonomisch.
Des weiteren ist die Zuordnung jeweils eines Drosselventils zu einer Hauptblasdüse, und wenn die Notwendigkeit besteht mit sogenannten Tandemhauptblasdüsen zu arbeiten, auch diesen Düsen jeweils ein Drosselventil zuzuordnen, kostenaufwendig im Hinblick auf den Bauaufwand des Steuer- und Regelsystems und kostenaufwendig im Hinblick auf das individuelle Einstellen der Blasdrücke an den Drosselventilen.

Aus DE-PS 30 43 003 ist eine Düsenwebmaschine bekannt, die mit einer Messvorrichtung für die Transportgeschwindigkeit des Schussfadens sowie mit einem Steuersystem ausgerüstet ist, in welchem das für die Transportgeschwindigkeit repräsentative Signal in ein Steuersignal umgewandelt wird, das die Komponenten des Schussfadentransportsystems, welche die Geschwindigkeit des Schussfadens bestimmen, beeinflusst.
Als Komponenten des Schussfadentransportsystems erkennt der Fachmann in diesem Dokument die Hauptblasdüsen und dass jeder Hauptblasdüse ein Drucksteuer- oder Regelventil zugeordnet ist.

Vor dem Hintergrund des Standes der Technik ist es Aufgabe der Erfindung, für eine Düsenwebmaschine, insbesondere eine Luftdüsenwebmaschine, ein in jeder Hinsicht kostengünstiges Steuer- und Regelsystem für die Hauptblas- und wahlweise für die Tandemhauptblasdüsen zu schaffen, das zudem reaktionsschnell ist, um sowohl beim Start der Webmaschine für den ersten Schussfadeneintrag den notwendigen Druck bereitzustellen, als auch von Schusseintrag zu Schusseintrag beliebige Druckniveaus reaktionsschnell zu realisieren.

Erfindungsgemäß wird die Aufgabe dadurch gelöst, dass das Steuer- und Regelsystem für alle Hauptblasdüsen und wahlweise für alle Tandemhauptblasdüsen jeweils ein einziges an sich bekanntes 3/2-Wege-Servoventil mit integriertem Drucksensor und Regler umfasst.

Ausgestaltende Merkmale der Erfindung sind in den abhängigen Patentansprüchen offenbart.

Mit dem Einsatz eines einzigen 3/2-Wege-Servoventils mit integriertem Drucksensor und Regler ist es nunmehr in vorteilhafter Weise möglich, das Druckniveau für jede Hauptblasdüse direkt, d.h. ohne mechanische Einstellungen über die Software einer Düsenwebmaschine vorzugeben.

Dadurch, dass erfindungsgemäß ein einziges Ventil in der Lage ist, im Bereich von wenigen Millisekunden, nämlich zwischen etwa 15 bis 20 ms von einem geforderten Druckniveau z.B. von 2,5 bar auf ein anderes gefordertes Druckniveau von z.B. 5,0 bar umzuschalten, kann auf die aus dem Stand der Technik bekannte Zuordnung von einem Drucksteuerventil für jede Hauptblasdüse oder jede Tandemhauptblasdüse verzichtet werden.

Die Erfindung soll nachstehend an einem Ausführungsbeispiel näher erläutert werden.

Die Figur zeigt schematisch das Schussfadeneintragsystem einer Luftdüsenwebmaschine.

Das Schussfadeneintragsystem besteht aus einer pneumatischen Druckquelle P, aus 1 bis n Hauptblasdüsen, 1,2,3,n und wahlweise aus 1 bis n Tandemhauptblasdüsen (nicht dargestellt), aus nicht dargestellten 1 bis n Hilfsblas- oder Stafettendüsen, die den Transport des Schussfadens durch den Schussfadeneintragskanal eines nicht dargestellten Webblattes unterstützen und aus nicht dargestelltem Mittel, welches die zum Schussfadentransport erforderliche Zeit oder den Drehwinkel der Webmaschinenhauptwelle als Ist-Wert misst und mit einem vorgegebenen Soll-Wert vergleicht und den ermittelten Zeit- oder Drehwinkeldifferenzwert in ein repräsentatives Signal umwandelt.
Dieses Signal, hier symbolisch durch die Signalleitung 4 dargestellt, wird dem Steuer- und Regelsystem 5 zugeführt.
Das Steuer- und Regelsystem 5 umfasst ein an sich bekanntes 3/2-Wege-Servoventil mit integriertem Drucksensor und Regler.

Auf die Funktionsweise dieses Servoventils muss nicht näher eingegangen werden, weil dieses allgemein bekannt ist.
Dem erfindungsgemäß einzigen, für das Drucksteuer- und Regelsystem aller Hauptdüsen 1, 2, 3, n verwendeten Steuer- und Regelsystem 5 ist ein Druckverteiler 6 nachgeordnet. Eine Druckleitung 7 verbindet das Drucksteuer- und Regelsystem mit dem Druckverteiler 6, so dass der dem Ventil vorgegebene Druck über den Druckverteiler 6 und über das jeder Hauptblasdüse 1 bis n vorgeordnete Wegeventil 8,9,10,11 und die jeweilige Druckleitung 12,13,14,15 der jeweiligen Hauptblasdüse 1 bis n zugeführt wird.

### Beispiel:

Die Luftdüsenwebmaschine arbeitet im Schussfadeneintragsystem mit drei verschiedenen Schussfäden. Jeder Schussfaden besitzt eine andere Qualität, so dass jeder Schussfaden zum Erreichen einer für alle Schussfäden gleichen notwendigen Fadenflugzeit einen speziell anliegenden Hauptdüsendruck erfordert.
Der Bediener der Webmaschine gibt am Bedienpult der Webmaschine für den Schussfaden in der Hauptdüse 1 einen Druckwert von 3 bar, für den Schussfaden in der Hauptdüse 2 einen Druckwert von 5 bar und für den Schussfaden in der Hauptdüse 3 einen Druckwert von 2 bar ein.
Über die Signalleitung 4 erhält das Steuer- und Regelsystem 5 das Signal zur Einstellung des Solldruckes von 3 bar; dieser Druckwert liegt daraufhin in dem Druckverteiler 6 an, bis das Wegeventil 8 den Weg über die Druckleitung 12 zur Hauptdüse 1 freigibt.
Nach dem Schließen des Wegeventils 8 erhält über die Signalleitung 4 das Steuer- und Regelsystem 5 das Signal zur Einstellung des Solldruckes 5 bar.
Wie bereits vorstehend zur Hauptdüse 1 beschrieben, wird nun die Hauptdüse 2 mit dem Solldruck von 5 bar beaufschlagt.
Ist nun, wie für die Hauptdüse 3, ein vergleichsweise niedriger Druck gegenüber der Hauptdüse 2 erforderlich, so wird das eventuell in dem Druckverteiler 6 anliegende höhere Druckniveau über den Entlüftungsanschluss R wenigstens soweit abgesenkt, bis der erforderlich Soll-Druck für die Hauptblasdüse 3 erreicht ist.

Mit der erfindungsgemäßen Verwendung eines bekannten 3/2-Wege-Servoventils mit integrierten Drucksensor und Regler als Steuer- und Regelsystem für die Hauptblasdüsen und wahlweise Tandemhauptblasdüsen wurden in überraschender Weise, wie Tests bei der Anmelderin belegen, auch bei Maschinendrehzahlen von über 1000 Upm und 2,5 bar bzw. 5 bar relativ geringe Schaltzeiten und stabile Druckwerte erreicht.

### ZEICHNUNGS-LEGENDE

- 1: Hauptblasdüse
- 2: Hauptblasdüse
- 3: Hauptblasdüse
- n: Hauptblasdüse
- 4: Signalleitung
- 5: Steuer- und Regelsystem
- 6: Druckverteiler
- 7: Druckleitung
- 8: Wegeventil
- 9: Wegeventil
- 10: Wegeventil
- 11: Wegeventil
- 12: Druckleitung
- 13: Druckleitung
- 14: Druckleitung
- 15: Druckleitung
- P: Druckquelle
- R: Entlüftungsanschluss

## Patentansprüche

1. Düsenwebmaschine, insbesondere Luftdüsenwebmaschine mit einem Schussfadeneintragssystem, bestehend im wesentlichen aus einer pneumatischen Druckquelle (P), aus Hauptblas- und wahlweise Tandemhauptblasdüsen (1 bis n), Hilfsblas- oder Stafettendüsen (1 bis n), aus einem in einem Webblatt integrierten Schussfadeneintragskanal, aus Mittel, welche die zum Schussfadentransport erforderliche Zeit oder den Drehwinkel der Webmaschinenhauptwelle als Ist-Wert messen und mit einem vorgegebenen Soll-Wert vergleichen und den ermittelten Zeit- oder Drehwinkeldifferenzwert in ein repräsentatives Signal umwandeln, welches Signal einem Steuer- und Regelsystem (5)zur Beaufschlagung der Hauptblas- und wahlweise der Tandemhauptblasdüsen mittels Blasdruck zugeführt wird, **dadurch gekennzeichnet, dass** das Steuer- und Regelsystem (5) für alle Hauptblas- und wahlweise für alle Tandemhauptblasdüsen (1 bis n) jeweils ein einziges an sich bekanntes 3/2-Wege-Servoventil mit integriertem Drucksensor und Regler umfasst.

2. Düsenwebmaschine nach Anspruch 1, **dadurch gekennzeichnet, dass** dem Steuer- und Regelsystem (5) ein mit einer Druckleitung (7) verbundener Druckverteiler (6) nachgeordnet ist.

3. Düsenwebmaschine nach Anspruch 2, **dadurch gekennzeichnet, dass** ein jeder Haupt- und jeder Tandemhauptblasdüse (1 bis n) zugeordnetes elektromagnetisch gesteuertes Wegeventil (8,9,10,11) über Druckleitungen (12,13,14,15) einerseits mit dem Druckverteiler (6) und andererseits mit der jeweiligen Hauptblas- und wahlweise Tandemhauptblasdüse (1 bis n) in Verbindung steht.

4. Düsenwebmaschine nach Anspruch 1, **dadurch gekennzeichnet, dass** das Steuer- und Regelsystem (5) zwischen der Druckquelle (P) und dem Druckverteiler (6) eingeordnet ist.

## Claims

1. Jet loom, especially an air-jet loom having a weft insertion system, comprising essentially a pneumatic pressure source (P), main air nozzles and selectively tandem main air nozzles (1 to n), auxiliary air nozzles or relay nozzles (1 to n), a weft thread-insertion channel integrated in a reed, means that measure the time required for weft thread transport or the angle of rotation of the main shaft of the loom as actual value and compare it with a pre-determined desired value and convert the determined time differential value or angle of rotation differential value into a representative signal, which signal is supplied to a control system (5) for admitting blast pressure to the main air nozzles and selectively to the tandem main air nozzles, **characterised in that** the control system (5) for all main air nozzles and selectively for all tandem main air nozzles (1 to n) comprises a single respective 3/2-way servo valve known *per se* with integrated pressure sensor and regulator.

2. Jet loom according to claim 1, **characterised in that** a pressure distributor (6) connected to a pressure line (7) is arranged downstream of the automatic control system (5).

3. Jet loom according to claim 2, **characterised in that** an electromagnetically controlled directional control valve (8, 9, 10, 11) associated with each main and each tandem main air nozzle (1 to n) is in connection on one side with the pressure distributor (6) and on the other side with the respective main air nozzle and selectively tandem main air nozzle (1 to n).

4. Jet loom according to claim 1, **characterised in that** the control system (5) is arranged between the pressure source (P) and the pressure distributor (6).

## Revendications

1. Machine à tisser à jet, en particulier une machine à tisser à jet d'air avec un système d'insertion de trame, comportant sensiblement une source d'air comprimé (P) pneumatique, des buses principales et des buses principales tandem facultatives (1 à n), des buses auxiliaires ou buses relais (1 à n), un canal d'insertion de trame intégré dans un peigne, des moyens destinés à mesurer la valeur effective du temps nécessaire pour le transport du fil de trame ou de l'angle de rotation de l'arbre principal de la machine et à comparer ladite valeur effective à une valeur de consigne prédéfinie et de convertir en un signal représentatif la valeur de la différence mesurée pour le temps ou l'angle de rotation, lequel signal est acheminé vers un système de commande et de réglage (5) en vue de l'admission d'une pression d'air dans les buses principales et les buses principales tandem facultatives, **caractérisée en ce que** le système de commande et de réglage (5), pour toutes les buses principales et pour toutes les buses principales tandem facultatives (1 à n), comporte une seule servovanne à 3/2 voies, connue en soi, avec un capteur de pression et un régulateur intégrés.

2. Machine à tisser à jet selon la revendication 1, **caractérisée en ce qu'**un distributeur d'air comprimé (6), relié à une conduite d'air comprimé (7), est monté en aval du système de commande et de réglage (5).

3. Machine à tisser à jet selon la revendication 2, **caractérisée en ce qu'**une vanne à plusieurs voies (8, 9, 10, 11), commandée par voie électromagnétique et associée à chaque buse principale et à chaque buse principale tandem facultative (1 à n), est reliée par l'intermédiaire de conduites d'air comprimé (12, 13, 14, 15) au distributeur d'air comprimé (6), d'une part, et à chaque buse principale et à chaque buse principale tandem facultative (1 à n), d'autre part.

4. Machine à tisser à jet selon la revendication 1, **caractérisée en ce que** le système de commande et de réglage (5) est agencé entre la source d'air comprimé (P) et le distributeur d'air comprimé (6).
